# EUROPÄISCHE PATENTSCHRIFT

(11) **EP 2 208 868 B1**
(45) Veröffentlichungstag und Bekanntmachung des Hinweises auf die Patenterteilung: **25.02.2015**
(21) Anmeldenummer: 09178953.7
(22) Anmeldetag: 11.12.2009
(51) Int. Cl.: F01L 1/14, F01L 13/00

(54) **Schaltbarer Tassenstößel**
Switchable tappet
Poussoir commutable

(30) Priorität: 15.01.2009 DE 102009004746
(43) Veröffentlichungstag der Anmeldung: 21.07.2010
(73) Patentinhaber: Schaeffler Technologies GmbH & Co. KG, 91074 Herzogenaurach (DE)
(72) Erfinder: Haas, Michael, 91315, Höchstadt (DE); Nitz, Norbert, 91056, Erlangen (DE)

(56) Entgegenhaltungen:
- DE-A1- 10 055 595
- DE-C1- 4 492 633
- JP-A- 2003 148 117
- US-A- 5 345 904
- US-A- 5 709 180
- US-B1- 6 457 445

## Beschreibung

Die Erfindung betrifft einen schaltbaren Tassenstößel für einen Ventiltrieb einer Brennkraftmaschine, mit einem Außenkörper, der einen ringähnlichen, für einen Kontakt mit wenigstens einem Großhubnocken ausgebildeten Boden hat, von dessen Außenrand ein hohlzylindrisches Hemd absteht, wobei von einem Innenrand des Bodens ein hohlzylindrischer Ansatz wegführt, in dessen Bohrung ein zu dem Außenkörper relativ axial bewegliches Innenteil mit seinem Außenmantel geführt ist, dessen Boden einem Anlauf eines Niedrighubnockens sowie dessen bodenabgewandte Seite als Anlage für ein Gaswechselventil dient, wobei im Tassenstößel als Kolben ausgebildete Koppelmittel verlaufen, die, zur Kopplung des Außenkörpers mit dem Innenteil, über Hydraulikmitteldruck aus ihrer Aufnahme in einem der Bauteile heraus, abschnittsweise in oder auf eine Mitnehmerfläche des jeweils anderen Bauteils verlagerbar sind, wobei die Koppelmittel für eine Entkopplung des Außenkörpers vom Innenteil bei abgeschaltetem / reduziertem Hydraulikmitteldruck, über Druckfederkraft in ihre Aufnahme zurückverschiebbar sind, wobei der Außenkörper durch eine Lost-Motion-Feder in Nockenrichtung beaufschlagt ist, wobei vom Außenmantel des Hemdes eine Verdrehsicherung absteht und wobei der Boden des Innenelements zwei sich diametral gegenüberliegende, direkt am bodenseitigen Randbereich dessen Außenmantels angebundene Segmente zur Bildung einer in Draufsicht rechteckähnlich vergrößerten Anlauffläche für den Niedrighubnocken aufweist.

Ein gattungsgemäßer Tassenstößel ist aus der DE 100 55 595 A1 vorbekannt. Es ist erkennbar, dass die am Boden des Innenteils angebundenen Segmente über den Boden des Außenteils axial hinausragen. Somit ist die Bauhöhe des Tassenstößels erhöht. Außerdem wird festgestellt, dass der aus o. g. Dokument hervorgehende Koppelmechanismus insgesamt vier Schieber benötigt, um eine Kopplung / Entkopplung zu bewerkstelligen. Es sind zwei Vorratsräume und zwei Zuleitungen erforderlich, um das Hydraulikmittel vor Außenstirnen der äußeren Koppelschieber zu leiten. Die Druckfedern zur Beaufschlagung der inneren Koppelschieber sind, wie aus Fig. 2 des Dokuments zu entnehmen ist, außerdem an einem mittigen Steg ihrer Bohrung abgestützt.

Ein anderer gattumgsgemäßer Tassenstößel ist aus der DE 44 92 633 C1 vorbekannt. Nachteilig ist bei diesem, dass ein Boden dessen Innenteils aufgrund seines geringen Druchmessers nur eine relativ kleine Fläche für eine Auswanderung eines Niedrighubnockens bei Kontakt bietet. Aufgrund dessen können nur relativ kleine Hübe im Abschaltmodus gefahren werden.

Die U.S. 6,457,445 B1 zeigt in den Fig. 17 - 19 einen Tassenstößel, dessen Innenteil mit seinen am Boden angebundenen, durchgehenden Segmenten wiederum axial über das respektive Außenteil hinaussteht (Fig. 17). Als Koppelmechanismus ist ein aufwändiger Drehschieber mit Kulisse vorgesehen.

Aufgabe der Erfindung ist es daher, einen schaltbaren Tassenstößel der vorgenannten Art zu schaffen, der kompakt und einfach baut.

Erfindungsgemäß wird diese Aufgabe dadurch gelöst, dass die Segmente in einer komplementären Tasche im Boden des Außenkörpers versenkt verlaufen, wobei sie bei Kopplung die Böden zumindest in etwa bündig zueinander sind, wobei genau zwei Kolben als Koppelmittel vorgesehen sind, von denen ein erster Kolben in einer Aufnahme des Außenkörpers sitzt und ein zweiter Kolben in einer Aufnahme des Innenteils, sich nahezu über dessen gesamten Durchmesser erstreckend, verläuft, wobei eine Innenseite des ersten Kolbens unmittelbar einer ersten Außenstirn des zweiten Kolbens bei Nockengrundkreisdurchlauf gegenüberliegt, wobei das Hydraulikmittel in eine Druckkammer vor eine Außenseite des ersten Kolbens leitbar ist, so das der erste Kolben, den zweiten Kolben verschiebend, abschnittsweise in die Mitnehmerfläche der Aufnahme des Innenteils greift und der zweite Kolben mit seiner zweiten Au-βenstirn in einer diametral der Aufnahme des Außenkörpers gegenüberliegenden Mitnehmerfläche in diesem verlagert ist und wobei die die Entkopplung der Bauteile bewirkende Druckfeder einen Außenmantel des zweiten Kolbens umfasst und mit ihrem dem ersten Kolben zugewandten Ende gegen einen Ringkragen des zweiten Kolbens und anderenends gegen einen Ringabsatz in der Aufnahme des Innenteils agiert.

Somit liegt ein Tassenstößel der eingangs genannten Art vor, bei dem die zitierten Nachteile beseitigt sind.

Durch den nunmehr bündig zu dem Boden des Außenkörpers bei Kopplung (Nockengrundkreis) verlaufenden Boden des Innenteils liegt bspw. eine "glatte" Fläche für eine Schleifbearbeitung in einem Arbeitsgang vor. Ein weiterer Vorteil der erfindungsgemäßen Lösung ist es, dass der Tassenstößel eine gleiche Bauhöhe wie bisher ausgeführte Tassenstößel hat.

Es ist vorgeschlagen, die Aufnahme/Mitnehmerfläche für das wenigstens eine Koppelmittel unmittelbar unterhalb der Böden zu applizieren. Als Koppelmittel ist beispielsweise an wenigstens einen Kolben gedacht, wobei es jedoch zweckmäßiger ist, insgesamt zwei Kolben anzuordnen, die beispielsweise als Schieberpaket vorliegen können. Alternativ hierzu können die Aufnahme/Mitnehmerfläche auch auf einem deutlich vom Boden beabstandeten Axialabschnitt des Tassenstößels verlaufen. Auch ist es denkbar und vorgesehen, dass eine Axiallinie der Aufnahme/Mitnehmerfläche nicht radial, sondern sekantenartig oder windschief im Tassenstößel verläuft. Gleichfalls sind an dieser Stelle auch andere Koppelmittel denkbar und vorgesehen, so beispielsweise auch Kugeln, Keile, Rollen etc.

Das oder die Koppelmittel können im drucklosen Zustand verriegelt vorliegen und erst bei anliegendem Hydraulikmitteldruck ihren Entkoppelzustand einnehmen. Gleichfalls ist es vorgesehen, im drucklosen Zustand eine Entriegelung darzustellen, wobei dann bei anliegendem Hydraulikmitteldruck eine Verriegelung realisiert ist.

Die Tasche im Boden des Außenkörpers kann gemäß einem zweckmäßigen Unteranspruch als diametral durchgehende Einformung dargestellt sein, die lediglich durch parallel zur Nockenauswanderungsrichtung verlaufende Seitenwände begrenzt ist. Diese Variante ist fertigungstechnisch besonders einfach und es kommt, beispielsweise bei einer Blechausbildung, nicht zu unnötigen Materialvertiefungen bzw. -anhäufungen. Ggf. können auch die radial au-ßen liegenden Stirnseiten der Segmente von der Tasche umfasst sein.

Besonders vorteilhaft ist es, wenn beide Böden des Tassenstößels in Nockenauswanderungsrichtung zylindrisch ausgewölbt sind. Somit ist ein weiterer Beitrag in Richtung Vergrößerung der Nockenaufstandsfläche geleistet.

Schließlich ist es vorgeschlagen, als Lost-Motion-Feder wenigstens eine das Innenteil konzentrisch umfassende Schraubendruckfeder vorzusehen. Gegebenenfalls kann sich diese Schraubendruckfeder auch direkt auf einem zylinderkopfseitigen Bauteil abstützen.

Der vorgeschlagene Tassenstößel ist zur Hubumschaltung bei qualitäts- oder quantitätsgeregelten Brennkraftmaschinen denkbar und vorgesehen. Ein Einsatz bezieht sich auch auf Brennkraftmaschinen mit HCCl-Brennverfahren.

Die Erfindung ist anhand der Zeichnung näher erläutert. Es zeigen:
- Figur 1 einen Längsschnitt durch einen Tassenstößel mit Koppelkolben;
- Figur 2 eine Draufsicht auf den Tassenstößel nach Figur 1 und die
- Figur 3 den Schnitt nach Figur 1, jedoch um 90° gedreht.

Dargestellt ist ein schaltbarer Tassenstößel 1. Dieser besteht aus einem Außenkörper 2, der nockenseitig einen ringähnlichen Boden 3 hat. Von einem Außenrand 4 des Bodens 3 steht ein dünnwandiges Hemd 5 ab, das eine aus Figur 2 ersichtliche Verdrehsicherung 20 besitzt.

Von einem Innenrandes 6 des Bodens 3 führt in nockenferne Richtung ein hohlzylindrischer Ansatz 7 mit einer Bohrung 8. In Letztgenannter ist ein hierzu relativ axial bewegliches Innenteil 9 mit seinem Außenmantel 10 aufgenommen. Das Innenteil 9 hat einen Boden 11, der bei Nockengrundkreisdurchlauf und im Koppelzustand in etwa bündig mit dem vorgenannten Boden 3 abschließt (siehe nachfolgende Erläuterungen).

Der Boden 3 des Außenkörpers 2 ist von zwei beabstandeten Großhubnocken kontaktierbar, die zwischen sich einen Niedrighubnocken einschließen, welcher auf den Boden 11 des Innenteils 9 einwirkt. Die Pfeilangabe in Figur 2 (AN) steht für eine Auswanderungsrichtung der Nocken auf den Böden 3, 11.

Des Weiteren geht aus Figur 1 hervor, dass unmittelbar unterhalb der Böden 3, 11 Aufnahmen 14, 15 und Mitnehmerflächen 16, 17 für Koppelmittel 13 verlaufen. Es sind genau zwei Kolben (13a, 13b) vorgesehen. Der Kolben 13a sitzt in der Aufnahme 14 des Außenkörpers 2 (linke Seite) und liegt bei Nockengrundkreisdurchlauf unmittelbar mit seiner Innenseite 24 einer ersten Außenstirn 25 des zweiten Kolbens 13b gegenüber. Letztgenannter erstreckt sich nahezu oder vollständig über eine gesamte Breite des Innenteils 9. Eine zweite Außenstirn 28 des zweiten Kolbens 13b wird im Koppelfall abschnittsweise in eine Mitnehmerfläche 17 im Außenkörper 2 verlagert, wobei hierzu der erste Kolben 13a abschnittsweise in die Mitnehmerfläche 16 des Innenteils 9 greift und dabei gleichzeitig den zweiten Kolben 13b verlagert.

Eine Verschiebung des Koppelmittelpaket 13a, 13b in die vorgenannte Koppelrichtung erfolgt über Beaufschlagung einer Druckkammer 26, die radial außen vor einer Außenseite 27 des ersten Kolbens 13a liegt. Eine Rückstellung [Entkopplung] ist über die Kraft wenigstens einer Druckfeder 29 vorgesehen, die abschnittsweise einen Außenmantel 30 des zweiten Kolbens 13b umfasst und sich mit ihrem einen Ende an einem dem ersten Kolben 13a zugewandten Ringkragen 31 des zweiten Kolbens 13b und mit ihrem anderen Ende an einem Ringabsatz 32 der Aufnahme 15 abstützt.

Des weiteren offenbaren die Figuren 1, 3 eine das Innenteil 9 konzentrisch umfassende Lost-Motion-Feder 18. Diese ist als Schraubendruckfeder ausgebildet und wirkt mit ihrem einen Ende auf einen Teller 33 ein, der am Außenmantel 10 des Innenteils 9 nockenfern befestigt ist. Mit ihrem anderen Ende agiert sie mittelbar gegen eine Unterseite 34 des Außenkörpers 2.

Der Boden 11 des Innenelements 9 hat zwei sich diametral gegenüberliegende, direkt am bodenseitigen Randbereich 21 des Außenmantels 10 angebundene Segmente 22. Letztgenannte sitzen in einer komplementären Tasche 23b des Außenkörpers 2. Die Tasche 23b ist diametral durchgehend gezeichnet, wobei somit der Boden 11 mit den Segmenten 22 zwischen parallel zur Nockenauswanderungsrichtung liegenden Seitenwänden 35 verläuft. Des Weiteren ist zu erkennen, dass die Böden 3, 11 im Nockengrundkreis in etwa bündig zueinander sind, so dass hier eine Schleifbearbeitung beispielsweise in einem Arbeitsgang ermöglicht ist.

Aufgrund der über die bündigen Segmente 22 erzielten Verlängerung der Auswanderungsfläche für den Niedrighubnocken auf dem Boden 11 kann ein größerer Ventilhub/Gaswechselquerschnitt im Entkoppelmodus [Niedrighubnocken aktiv] erzielt werden.

Wie Figur 3 offenbart, sind beide Böden 3, 11 zudem in Nockenauswanderungsrichtung AN zylindrisch ausgewölbt, was ein weiterer Beitrag in Richtung Vergrößerung der Nockenaufstandsfläche ist.

**Liste der Bezugszahlen und -zeichen**

| | | | |
|---|---|---|---|
| 1) | Tassenstößel | 29) | Druckfeder |
| 2) | Außenkörper | 30) | Außenmantel |
| 3) | Boden | 31) | Ringkragen |
| 4) | Außenrand | 32) | Ringabsatz |
| 5) | Hemd | 33) | Teller |
| 6) | Innenrand | 34) | Unterseite |
| 7) | Ansatz | 35) | Seitenwand |
| 8) | Bohrung | | |
| 9) | Innenteil | AN) | Auswanderungsrichtung Niedrighubnocken |
| 10) | Außenmantel | | |
| 11) | Boden | | |
| 12) | bodenabgewandte Seite | | |
| 13) | Koppelmittel | | |
| 13a) | erster Kolben | | |
| 13b) | zweiter Kolben | | |
| 14) | Aufnahme | | |
| 15) | Aufnahme | | |
| 16) | Mitnehmerfläche | | |
| 17) | Mitnehmerfläche | | |
| 18) | Lost-Motion-Feder | | |
| 19) | Außenmantel | | |
| 20) | Verdrehsicherung | | |
| 21) | Randbereich | | |
| 22) | Segment | | |
| 23) | Anlauffläche | | |
| 23b) | Tasche | | |
| 24) | Innenseite | | |
| 25) | erste Außenstirn | | |
| 26) | Druckkammer | | |
| 27) | Außenseite | | |
| 28) | zweite Außenstirn | | |

## Patentansprüche

1. Schaltbarer Tassenstößel (1) für einen Ventiltrieb einer Brennkraftmaschine, mit einem Außenkörper (2), der einen ringähnlichen, für einen Kontakt mit wenigstens einem Großhubnocken ausgebildeten Boden (3) hat, von dessen Außenrand (4) ein hohlzylindrisches Hemd (5) absteht, wobei von einem Innenrand (6) des Bodens (3) ein hohlzylindrischer Ansatz (7) wegführt, in dessen Bohrung (8) ein zu dem Außenkörper (2) relativ axial bewegliches Innenteil (9) mit seinem Außenmantel (10) geführt ist, dessen Boden (11) einem Anlauf eines Niedrighubnockens sowie dessen bodenabgewandte Seite (12) als Anlage für ein Gaswechselventil dient, wobei im Tassenstößel (1) zwei als Kolben ausgebildete Koppelmittel (13) verlaufen, die, zur Kopplung des Außenkörpers (2) mit dem Innenteil (9), über Hydraulikmitteldruck aus ihrer Aufnahme (14, 15) in einem der Bauteile (2, 9) heraus, abschnittsweise in oder auf eine Mitnehmerfläche (16, 17) des jeweils anderen Bauteils (9, 2) verlagerbar sind, wobei die Koppelmittel (13) für eine Entkopplung des Außenkörpers (2) vom Innenteil (9), bei abgeschaltetem / reduziertem Hydraulikmitteldruck, über Druckfederkraft (29) in ihre Aufnahme (14, 15) zurückverschiebbar sind, wobei der Außenkörper (2) durch eine Lost-Motion-Feder (18) in Nockenrichtung beaufschlagt ist, wobei vom Außenmantel (19) des Hemdes (5) eine Verdrehsicherung (20) absteht, **dadurch gekennzeichnet, dass** der Boden (11) des Innenelements (9) zwei sich diametral gegenüberliegende, direkt am bodenseitigen Randbereich (21) dessen Außenmantels (10) angebundene Segmente (22) zur Bildung einer in Draufsicht rechteckähnlich vergrößerten Anlauffläche (23) für den Niedrighubnocken aufweist,
und wobei die Segmente (22) in einer komplementären Tasche (23b) im Boden (3) des Außenkörpers (2) versenkt verlaufen, wobei bei Kopplung die Böden (3, 11) zumindest in etwa bündig zueinander sind, wobei der erste Kolben (13a) des Koppelmittels in einer Aufnahme (14) des Außenkörpers (2) sitzt und der zweite Kolben (13b) des Koppelmittels in einer Aufnahme (15) des Innenteils (9), sich nahezu über dessen gesamten Durchmesser erstreckend, verläuft, wobei eine Innenseite (24) des ersten Kolbens (13a) unmittelbar einer ersten Außenstirn (25) des zweiten Kolbens (13b) bei Nockengrundkreisdurchlauf gegenüberliegt, wobei das Hydraulikmittel in eine Druckkammer (26) vor eine Außenseite (27) des ersten Kolbens (13a) leitbar ist, so das der erste Kolben (13a), den zweiten Kolben (13b) verschiebend, abschnittsweise in die Mitnehmerfläche (16) der Aufnahme (15) des Innenteils (9) greift und der zweite Kolben (13b) mit seiner zweiten Außenstirn (28) in einer diametral der Aufnahme (14) des Außenkörpers (2) gegenüberliegenden Mitnehmerfläche (17) in diesem verlagert ist und wobei die die Entkopplung der Bauteile (2, 10) bewirkende Druckfeder (29) einen Außenmantel (30) des zweiten Kolbens (13b) umfasst und mit ihrem dem ersten Kolben (13a) zugewandten Ende gegen einen Ringkragen (31) des zweiten Kolbens (13b) und anderenends gegen einen Ringabsatz (32) in der Aufnahme (15) des Innenteils (9) agiert.

2. Tassenstößel nach Anspruch 1, **dadurch gekennzeichnet, dass** die Tasche (23b) im Boden (3) des Außenkörpers (2) als diametral durchgehende Einformung dargestellt ist.

3. Tassenstößel nach Anspruch 1 oder 2, **dadurch gekennzeichnet, dass** die Böden (3, 11) in Nockenauswanderungsrichtung zylindrisch ausgewölbt sind.

4. Tassenstößel nach Anspruch 1, **dadurch gekennzeichnet, dass** die Aufnahme (14, 15) / Mitnehmerfläche (16, 17) für das oder die Koppel mittel (13) unmittelbar unterhalb der Böden (3, 11) verlaufen, wobei das jeweilige Koppelmittel (13) als Kolben dargestellt ist.

5. Tassenstößel nach Anspruch 1, **dadurch gekennzeichnet, dass** als Lost-Motion-Feder (18) wenigstens eine das Innenteil (9) unterhalb dessen Bodens (11) umfassende Schraubendruckfeder vorgesehen ist, die zwischen einen am Außenmantel (10) des Innenteils (9) befestigten Teller (33) und zumindest mittelbar einer Unterseite (34) des Außenkörpers (2) eingespannt ist.

## Claims

1. Switchable bucket tappet (1) for a valve drive of an internal combustion engine, having an outer body (2) which has a ring-like base (3) designed for making contact with at least one high-lift cam, from the outer edge (4) of which base there protrudes a hollow cylindrical skirt (5), wherein a hollow cylindrical projection (7) leads away from an inner edge (6) of the base (3), in the bore (8) of which projection an inner part (9) is guided by way of its outer shell (10), said inner part being axially movable relative to the outer body (2) and the base (11) of said inner part serving as a thrust portion for a low-lift cam and that side (12) of said inner part which is averted from the base serving as an abutment for a gas exchange valve, wherein two coupling means (13) in the form of pistons run in the bucket tappet (1), which coupling means, in order to couple the outer body (2) to the inner part (9), can by way of hydraulic medium pressure be displaced in sections out of their receptacle (14, 15) in one of the components (2, 9) into or onto a driver surface (16, 17) of the respective other component (9, 2), wherein, in order to decouple the outer body (2) from the inner part (9), the coupling means (13) can, in the case of deactivated/reduced hydraulic medium pressure, be displaced back into their receptacle (14, 15) under the force of a compression spring (29), wherein the outer body (2) is acted on in the cam direction by a lost motion spring (18), wherein a rotation prevention means (20) protrudes from the outer shell (19) of the skirt (5), **characterized in that** the base (11) of the inner element (9) has two diametrically opposite segments (22) which are connected directly to the base-side edge region (21) of the outer shell (10) of said inner element and which serve to form an enlarged thrust surface (23), of rectangular form in plan view, for the low-lift cam, and wherein the segments (22) run in recessed fashion in a complementary pocket (23b) in the base (3) of the outer body (2), wherein, in a coupled state, the bases (3, 11) are at least approximately flush with one another, wherein the first piston (13a) of the coupling means is seated in a receptacle (14) of the outer body (2) and the second piston (13b) of the coupling means runs in a receptacle (15) of the inner part (9) so as to extend approximately over the entire diameter of said inner part, wherein an inner side (24) of the first piston (13a) directly faces a first outer face (25) of the second piston (13b) as a cam base circle is passed through, wherein the hydraulic medium can be conducted into a pressure chamber (26) in front of an outer side (27) of the first piston (13a) such that the first piston (13a), displacing the second piston (13b), engages in sections into the driver surface (16) of the receptacle (15) of the inner part (9) and the second piston (13b) is displaced with its second outer face (28) in a driver surface (17), situated diametrically opposite the receptacle (14) of the outer body (2), in said outer body, and wherein the compression spring (29) which effects the decoupling of the components (2, 9) surrounds an outer shell (30) of the second piston (13b) and acts, by way of its end facing toward the first piston (13a), on an annular collar (31) of the second piston (13b) and, at the other end, on an annular shoulder (32) in the receptacle (15) of the inner part (9).

2. Bucket tappet according to Claim 1, **characterized in that** the pocket (23b) in the base (3) of the outer body (2) is in the form of a diametrically continuous indentation.

3. Bucket tappet according to Claim 1 or 2, **characterized in that** the bases (3, 11) are bulged in cylindrical fashion in the cam excursion direction.

4. Bucket tappet according to Claim 1, **characterized in that** the receptacle (14, 15) / driver surface (16, 17) for the one or more coupling means (13) run directly beneath the bases (3, 11), wherein the respective coupling means (13) is in the form of a piston.

5. Bucket tappet according to Claim 1, **characterized in that**, as a lost motion spring (18), at least one helical compression spring is provided which surrounds the inner part (9) below the base (11) thereof and which is braced between a plate (33), which is fastened to the outer shell (10) of the inner part (9), and at least indirectly an underside (34) of the outer body (2).

## Revendications

1. Poussoir à coupelle commutable (1) pour une commande de soupape d'un moteur à combustion interne, comprenant un corps extérieur (2) qui présente un fond (3) de forme annulaire réalisé en vue d'un contact avec au moins une came à grande course, depuis le bord extérieur (4) duquel fait saillie une chemise cylindrique creuse (5), une projection cylindrique creuse (7) partant depuis un bord interne (6) du fond (3), dans l'alésage (8) de laquelle est guidée une partie intérieure (9) déplaçable relativement axialement par rapport au corps extérieur (2) avec son enveloppe extérieure (10), dont le fond (11) sert de surface de montée d'une came à faible course et dont le côté (12) opposé au fond sert d'appui pour une soupape d'échange de gaz, deux moyens d'accouplement (13) réalisés sous forme de pistons s'étendant dans le poussoir à coupelle (1) lesquels peuvent être déplacés en vue de l'accouplement du corps extérieur (2) avec la partie intérieure (9) par le biais de la pression de fluide hydraulique hors de leur logement (14, 15) dans l'un des composants (2, 9) en partie dans ou sur une surface d'entraînement (16, 17) de l'autre composant respectif (9, 2), les moyens d'accouplement (13) pouvant être ramenés en arrière dans leur logement (14, 15) pour un désaccouplement du corps extérieur (2) de la partie intérieure (9), lorsque la pression de fluide hydraulique est coupée/réduite, par le biais de la force de ressort de compression (29), le corps extérieur (2) étant sollicité dans la direction de la came par un ressort à mouvement perdu (18), une fixation antirotation (20) faisant saillie depuis l'enveloppe extérieure (19) de la chemise (5), **caractérisé en ce que** le fond (11) de l'élément intérieur (9) présente deux segments (22) diamétralement opposés, reliés directement à la région de bord (21) du côté du fond de son enveloppe extérieure (10) pour former une surface de montée (23) agrandie en forme de rectangle en vue de dessus pour la came à faible course, et les segments (22) s'étendant de manière renfoncée dans une cavité complémentaire (23b) dans le fond (3) du corps extérieur (2), les fonds (3, 11), lors de l'accouplement, étant au moins approximativement en affleurement l'un avec l'autre, le premier piston (13a) du moyen d'accouplement reposant dans un logement (14) du corps extérieur (2) et le deuxième piston (13b) du moyen d'accouplement s'étendant dans un logement (15) de la partie intérieure (9) et s'étendant approximativement sur tout son diamètre, un côté intérieur (24) du premier piston (13a) étant directement opposé à une première partie frontale extérieure (25) du deuxième piston (13b) lors du parcours du cercle de base de la came, le moyen hydraulique pouvant être conduit dans une chambre de pression (26) avant un côté extérieur (27) du premier piston (13a), de sorte que le premier piston (13a), en déplaçant le deuxième piston (13b), vienne en prise en partie dans la surface d'entraînement (16) du logement (15) de la partie intérieure (9) et que le deuxième piston (13b), avec son deuxième côté frontal extérieur (28) dans une surface d'entraînement (17) diamétralement opposée au logement (14) du corps extérieur (2), soit déplacé dans celui-ci, et le ressort de compression (29) provoquant le désaccouplement des composants (2, 9) comprenant une enveloppe extérieure (30) du deuxième piston (13b) et agissant avec son extrémité tournée vers le premier piston (13a) contre un collet annulaire (31) du deuxième piston (13b) et à l'autre extrémité contre un épaulement annulaire (32) dans le logement (15) de la partie intérieure (9).

2. Poussoir à coupelle selon la revendication 1, **caractérisé en ce que** la cavité (23b) dans le fond (3) du corps extérieur (2) est réalisée sous forme de formation en netrait, diamétralement continue.

3. Poussoir à coupelle selon la revendication 1 ou 2, **caractérisé en ce que** les fonds (3, 11) sont courbés vers l'extérieur sous forme cylindrique dans la direction de sortie de came.

4. Poussoir à coupelle selon la revendication 1, **caractérisé en ce que** le logement (14, 15)/la surface d'entraînement (16, 17) pour le ou les moyens d'accouplement (13) s'étendent directement en dessous des fonds (3, 11), le moyen d'accouplement respectif (13) étant réalisé sous forme de piston.

5. Poussoir à coupelle selon la revendication 1, **caractérisé en ce qu'**au moins un ressort de compression à boudin comprenant la partie intérieure (9) en dessous de son fond (11) est prévu en tant que ressort à mouvement perdu (18), lequel est serré entre un plateau (33) fixé à l'enveloppe extérieure (10) de la partie intérieure (9) et, au moins indirectement, un côté inférieur (34) du corps extérieur (2).
